# EUROPÄISCHE PATENTSCHRIFT

(11) **EP 0 925 749 B1**
(45) Veröffentlichungstag und Bekanntmachung des Hinweises auf die Patenterteilung: **13.03.2002**
(21) Anmeldenummer: 98123574.0
(22) Anmeldetag: 10.12.1998
(51) Int. Cl.: A47G 25/48

(54) **Wäschebügel**
Garment hanger
Cintre pour vêtements

(30) Priorität: 23.12.1997 DE 29722681 U
(43) Veröffentlichungstag der Anmeldung: 30.06.1999
(73) Patentinhaber: W. WILLPÜTZ KUNSTSTOFFVERARBEITUNGS GMBH, D-50996 Köln (DE)
(72) Erfinder: Willpütz, Michael, 50999 Köln (DE)
(74) Vertreter: Freischem, Werner, Dipl.-Ing.

(56) Entgegenhaltungen:
- DE-U- 8 902 362
- GB-A- 2 290 703
- US-A- 5 065 916

## Beschreibung

Die Erfindung bezieht sich auf einen Wäschebügel, insbesondere zur Aufnahme von Unterhosen, Slips u.dgl. mit einem in der Mitte des Tragbügels angeordneten Traghaken und an den äußeren Enden der beiden Tragbügelhälften angeformten Klemmen, die sich zusammensetzen aus einem von einer Stegwand des im Querschnitt doppel-T-förmigen Tragbügels ausgesteiften Widerlagerteil und einer im wesentlichen nach unten gerichteten federnden Zunge, die über ein U-förmiges oder ¾" -ringförmiges Verbindungsteil mit dem Widerlagerteil verbunden ist, wobei das Verbindungsteil um mehr als 50%, vorzugsweise 100%, dicker ist als die Dicke des Untergurtes oder Obergurtes des Tragbügels und über einen Winkelbereich von mindestens 90° freiliegt und einen Krümmungsdurchmesser von mindestens 6 mm aufweist, (siehe DE-U-8 902 362).

Damit einerseits die federnde Zunge relativ weit öffnen kann, andererseits aber auch eine genügend große Klemmkraft ausüben kann, ist das U-förmige oder ringförmige Verbindungsteil im Querschnitt erheblich größer als der Querschnitt des Obergurtes oder Untergurtes des doppel-T-förmigen Tragbügels. Durch die Materialanhäufung wird erreicht, daß beim Erkalten des im Spritzverfahren hergestellten Kunststoffbügels die federnde Zunge mit Vorspannung an ihrem Widerlager anliegt.

Das U-förmige oder ringförmige Verbindungsteil hat einen relativ großen Krümmungsdurchmesser und liegt über einen Winkelbereich von mindestens 90° frei, so daß beim Öffnen der federnden Zunge in diesem Bereich das Verbindungsteil aufgebogen wird.

Durch den relativ großen Krümmungsradius ist auch der freie Innenraum des Verbindungsteils relativ groß. Dies hat den Nachteil, daß ein in die federnden Klemmen eingeschobener Bund einer Unterhose oder eines Slips im oberen Bereich nicht ordentlich gehalten ist.

Der Erfindung liegt die Aufgabe zugrunde, den eingangs beschriebenen Wäschebügel so zu gestalten, daß Unterhosen und Slips sehr akkurat im Wäschebügel gehalten werden.

Dies wird erfindungsgemäß dadurch erreicht, daß im Innenraum des Verbindungsteils ein innerer Führungssteg angeordnet ist, der den Freiraum im Innenraum so reduziert, daß der Bund einer in die Klemmen eingeschobenen Unterhose im wesentlichen rechtwinklig zur Längserstreckung des Tragbügels gehalten ist.

Vorteilhafterweise ist im Innenraum des Verbindungsteils auch ein äußerer Führungssteg angeordnet, der zwischen sich und dem inneren Führungssteg einen etwa 1 bis 2 mm breiten Spalt beläßt. Der innere Führungssteg sowie auch der äußere Führungssteg sind etwa 1 bis höchstens 2 mm dick und sind in der Mitte des etwa 5mm dicken Verbindungsteils angeordnet.

Der Spalt zwischen dem inneren Führungssteg und dem äußeren Führungssteg kann gerade verlaufen und im wesentlichen rechtwinklig zur Längserstreckung des Tragbügels. Dieser Spalt kann aber auch wellenförmig verlaufen oder in Form einer gerundeten Zick-Zack-Linie.

Das U-förmige oder in Form eines ¾-Rings geformte Verbindungsteil ist im oberen Teil des Tragbügels angeordnet. Etwa in gleicher Höhe befinden sich auf dem Tragbügel Klemmen, deren federnden Zungen zum Traghaken hin gerichtet sind. In diese Klemmen können die Träger von Büstenhaltern, Unterhemden u.dgl. eingeklemmt werden.

Weitere Merkmale der Erfindung ergeben sich aus der folgenden Beschreibung, in der zwei Ausführungsbeispiele der Erfindung unter Bezugnahme auf die Zeichnungen näher erläutert sind. Die Zeichnungen zeigen in
- Fig. 1: eine Seitenansicht des Wäschebügels nach der Erfindung,
- Fig. 2: eine Seitenansicht einer zweiten Ausführungsform des Wäschebügels nach der Erfindung,
- Fig. 3: eine Ansicht nach der Schnittlinie III-III in Fig. 2.

Die Fig. 1 zeigt einen Wäschebügel aus Kunststoff mit doppelt-T-förmigem Querschnitt, einer Stegwand 11, einem Obergurt 12 und einem Untergurt 13. Obergurt 12 und Untergurt 13 gehen am Widerlagerteil 4 ineinander über. Der Obergurt 12 umschließt auch das in der Mitte des Tragbügels 1 angeordnete Etikettenfeld 18 und den Traghaken 2.

An den äußeren Enden der beiden Tragbügelhälften 1a und 1b sind Klemmen 3 angeformt, die sich zusammensetzen aus dem starr mit dem Tragbügel 1 verbundenen Widerlagerteil 4 und der federnden Zunge 5, die über ein U-förmiges oder ¾-ringförmiges Verbindungsteil 6 verbunden ist.

Um im Innenraum 7 des Verbindungsteils 6 den Freiraum zu reduzieren, sind im Innenraum 7 innere Führungsstege 8 angeordnet, die - wie Fig. 1 zeigt - dafür sorgen, daß der Bund 15 einer in die Klemmen 3 eingeschobenen Unterhose 14 im wesentlichen rechtwinklig zur Längserstreckung des Tragbügels 1 gehalten ist. Gegenüber den inneren Führungsstegen 8 sind an den federnden Zungen 5 äußere Führungsstege 9 angeformt, die zwischen sich und den inneren Führungsstegen einen Spalt 21 freilassen, der etwa 1 mm breit ist.

Bei der Ausführungsform nach Fig. 2 verläuft der Spalt 21 wellenförmig.

### Bezugszeichenliste:

- 1: Tragbügel
- 1a: Tragbügelhälfte
- 1b: Tragbügelhälfte
- 2: Traghaken
- 3: äußere Klemme
- 4: Widerlagerteil
- 5: federnde Zunge
- 6: Verbindungsteil, ringförmig oder U-förmig
- 7: Innenraum
- 8: innerer Führungssteg
- 9: äußerer Führungssteg
- 10: Spalt
- 11: Stegwand
- 12: Obergurt
- 13: Untergurt
- 14: Slip
- 15: Bund
- 16: obere Klemme
- 17: untere Klemme
- 18: Etikettenfeld
- 19: Rahmen
- 20: Greiflücke
- 21: Spalt

## Patentansprüche

1. Wäschebügel, insbesondere zur Aufnahme von Unterhosen, Slips u.dgl. mit einem in der Mitte des Tragbügels (1) angeordneten Traghaken (2) und an den äußeren Enden der beiden Tragbügelhälften (1a und 1b) angeformten Klemmen (3), die sich zusammensetzen aus einem von einer Stegwand (11) des im Querschnitt doppel-T-förmigen Tragbügels (1) ausgesteiften Widerlagerteil (4) und einer im wesentlichen nach unten gerichteten federnden Zunge (5), die über ein U-förmiges oder ¾-ringförmiges Verbindungsteil (6) mit dem Widerlagerteil (4) verbunden ist, wobei das Verbindungsteil (6) um mehr als 50%, vorzugsweise 100%, dicker ist als die Dicke des Untergurtes (13) oder Obergurtes (12) des Tragbügels (1) und über einen Winkelbereich von mindestens 90° freiliegt und einen Krümmungsdurchmesser von mindestens 6 mm aufweist, **dadurch gekennzeichnet, daß** im Innenraum (7) des Verbindungsteils (6) ein innerer Führungssteg (8) angeordnet ist, der den Freiraum im Innenraum (7) so reduziert, daß der Bund (15) einer in die Klemmen (3) eingeschobenen Unterhose (14) im wesentlichen rechtwinklig zur Längserstrekkung des Tragbügels (1) gehalten ist.

2. Wäschebügel nach Anspruch 1, **dadurch gekennzeichnet, daß** im Innenraum (7) des Verbindungsteils (6) auch ein äußerer Führungssteg (9) angeordnet ist, der zwischen sich und dem inneren Führungssteg (8) einen etwa 1 bis 2 mm breiten Spalt (21) beläßt.

3. Wäschebügel nach Anspruch 2, **dadurch gekennzeichnet, daß** der Spalt (21) zwischen dem inneren Führungssteg (8) und dem äußeren Führungssteg (9) gerade verläuft.

4. Wäschebügel nach Anspruch 2, **dadurch gekennzeichnet, daß** der Spalt (21) zwischen dem inneren Führungssteg (8) und dem äußeren Führungssteg (9) wellenförmig verläuft.

## Claims

1. An undergarment hanger, in particular for accommodating underpants, briefs and the like, having a carrying hook (2) arranged in the middle of the hanger (1) and clips (3) moulded onto the outer ends of the two hanger halves (1a and 1b), which clips (3) are composed of an abutment member (4) stiffened by a web wall (11) of the cross-sectionally I-shaped hanger (1) and a substantially downwardly directed resilient tongue (5), which is connected with the abutment member (4) via a U-shaped or 3/4 ring-shaped connecting member (6), the connecting member (6) being more than 50%, preferably 100%, thicker than the thickness of the bottom flange (13) or top flange (12) of the hanger (1) and being bare over an angular area of at least 90° and having a diameter of curvature of at least 6 mm, **characterised in that** an inner guide web (8) is arranged in the interior (7) of the connecting member (6), which guide web (8) so reduces the space in the interior (7) that the waistband (15) of a pair of underpants (14) inserted into the clips (3) is held substantially at right angles to the longitudinal extension of the hanger (1).

2. An undergarment hanger according to claim 1, **characterised in that** an outer guide web (9) is also arranged in the interior (7) of the connecting member (6), which outer guide web (9) leaves a gap (21) approximately 1 to 2 mm wide between itself and the inner guide web (8).

3. An undergarment hanger according to claim 2, **characterised in that** the gap (21) between the inner guide web (8) and the outer guide web (9) extends in a straight line.

4. An undergarment hanger according to claim 2, **characterised in that** the gap (21) extends in undulated manner between the inner guide web (8) and the outer guide web (9).

## Revendications

1. Cintre à vêtements, en particulier pour supporter des caleçons, slips et autres, comprenant un crochet (2) disposé au milieu du cintre (1) et des pinces (3) formées aux extrémités extérieures des deux moitiés de cintre (1 et 1b), lesdites pinces étant composées d'une butée (4) raidie à partir de l'âme (11) du cintre (1) de section en double T et d'une languette (5) élastique dirigée essentiellement vers le bas qui est connectée par un élément de connexion (6) en forme de U ou de ¾ de cercle à la butée (4), l'élément de connexion (6) étant de plus de 50%, de préférence 100%, plus gros que l'épaisseur de la semelle inférieure (13) ou de la semelle.supérieure (12) du cintre (1) et étant découvert dans une zone angulaire d'au moins 90% et ayant un rayon de courbure d'au moins 6 mm, **caractérisé en ce qu'**une nervure de guidage (8) intérieure est disposée dans l'espace intérieur (7) de l'élément de connexion (6) qui réduit l'espace libre dans l'espace intérieur (7) de sorte que la ceinture (15) d'un caleçon (14) glissé dans les pinces (3) est maintenue essentiellement verticalement par rapport à l'extension longitudinale du cintre.

2. Cintre à vêtements selon la revendication 1, **caractérisé en ce qu'**une nervure de guidage (9) extérieure est également disposée dans l'espace intérieur (7) de l'élément de connexion (6) qui laisse entre elle et la nervure de guidage (8) intérieure une fente d'environ 1 à 2 mm.

3. Cintre à vêtements selon la revendication 2, **caractérisé en ce que** la fente (21) entre la nervure de guidage (8) intérieure et la nervure de guidage (9) extérieure est linéaire.

4. Cintre à vêtements selon la revendication 2, **caractérisé en ce que** la fente (21) entre la nervure de guidage (8) intérieure et la nervure de guidage (9) extérieure est ondulée.
